# EUROPÄISCHE PATENTANMELDUNG

(11) **EP 0 366 613 A1**
(43) Veröffentlichungstag der Anmeldung: **02.05.1990**
(21) Anmeldenummer: 89810799.0
(22) Anmeldetag: 24.10.1989
(51) Int. Cl.: G04B 37/22, G04B 39/00

(54) **Kleinuhrgehäuse**

(30) Priorität: 27.10.1988 CH 4012/88
(71) Anmelder: MONDAINE WATCH LTD, CH-8059 Zürich (CH)
(72) Erfinder: Affolter, Walter, CH-8032 Zuerich (CH)
(74) Vertreter: Jörchel, Dietrich R.A.

(57) **Zusammenfassung**

Das Kleinuhrgehäuse hat eine aus Kunststoff bestehende Gehäuseschale (1), deren Oberseite durch ein Uhrglas (4) verschlossen ist, eine die Gehäuseschale (1) umgebende Gehäusekappe (6) und einen das Uhrglas (4) haltender Glasreif (10). Das mit einem nach unten weisenden Rand (5) versehene Uhrglas (4) sitzt innerhalb eines oberen Ringflanschs (3) der Gehäuseschale (1). Die aus Metall bestehende Gehäusekappe (6) liegt mit einem nach innen vorspringenden Rand (9) auf einer äusseren Ringschulter (1b) der Gehäuseschale (1) auf und wird durch den auf den oberen Ringflansch (3) der Gehäuseschale (1) aufgepressten Glasreif (10) eingeklemmt und so an der Gehäuseschale (1) befestigt.

## Beschreibung

Die Erfindung bezieht sich auf ein Kleinuhrgehäuse gemäss dem Oberbegriff des Patentanspruchs 1.

Bei bisher bekannten Armbanduhren dieses Typs ist die Gehäusekappe, die aus Metall, vorzugsweise aus Stahl, besteht, zwischen der Oberseite der Gehäuseschale und dem mit der Gehäuseschale verschweissten Uhrglas eingeklemmt. Das Uhrglas ist dabei stufenförmig ausgebildet, sitzt mit seiner unteren Hälfte in der Oeffnung der Gehäuseschale und ragt mit seiner oberen Hälfte, deren Durchmesser grösser als der der unteren Hälfte ist, nach oben heraus und überlappt unter Einklemmung den inneren Rand der Gehäusekappe. Da das Uhrglas nicht abnehmbar an der Gehäuseschale befestigt ist, kann bei diesen bekannten Armbanduhren weder das Uhrglas, wenn es beschädigt worden ist, noch die Gehäusekappe ausgewechselt werden.

Kleinuhren des erwähnten Typs zeichnen sich dadurch aus, dass die preisgünstig und einfach herzustellenden Kunststoff-Gehäuseschalen mit unterschiedlichen metallischen Gehäusekappen versehen werden können, so dass die am Handgelenk getragenen Armbanduhren das Aussehen von kompakt metallischen Uhren haben. Bei der Herstellung dieser Armbanduhren können jeweils gleiche preiswerte Kunststoff-Gehäuseschalen mit unterschiedlichsten Gehäusekappen, die sich insbesondere in Material und Farbe unterscheiden können, kombiniert werden.

Ferner sind Armbanduhren bekannt (CH-PS 508 925), bei denen das mit Uhrglas und Uhrwerk versehene Gehäuse eine vorgefertigte Baueinheit ohne Bandanschlüsse bil det und ein mit Bandanschlüssen versehener Aussenring nach Art einer Gehäusekappe vorgesehen ist. In diesen Aussenring wird das Gehäuse von unten eingeschoben und mit diesem Aussenring lösbar durch einen elastisch komprimierbaren Ring verbunden, der in einander ergänzenden Ringnuten sitzt, welche auf den benachbarten Umfangsflächen von Gehäuse und Aussenring vorgesehen sind.

Der Erfindung liegt die Aufgabe zugrunde, bei einem Kleinuhrgehäuse der eingangs beschriebenen Art, vorzugsweise einem Armbanduhrgehäuse, die Befestigung der Gehäusekappe an der Gehäuseschale zu vereinfachen und so zu gestalten, dass Uhrglas und/oder Gehäusekappe auf einfache Weise vom Händler bzw. Uhrenfachmann oder beim Reparaturservice ausgewechselt werden können.

Diese Aufgabe wird erfindungsgemäss durch die im kennzeichnenden Teil des Patentanspruchs 1 angegebenen Merkmale gelöst.

Bevorzugte Ausgestaltungen des Kleinuhrgehäuses nach der Erfindung ergeben sich aus den abhängigen Ansprüchen.

Die Erfindung wird anhand der Zeichnung an einem Ausführungsbeispiel näher erläutert. Es zeigen :
Figur 1 eine perspektivische Ansicht einer Armbanduhr mit einem Gehäuse nach der Erfindung,
Figur 2 eine perspektivische Ansicht der metallischen Gehäusekappe der Uhr nach Figur 1,
Figur 3 eine perspektivische Ansicht des Glasreifs der Uhr nach Figur 1,
Figur 4 einen diametralen Schnitt durch das Gehäuse der Uhr nach Figur 1, wobei dieser Schnitt durch die Bandanschlüsse verläuft,
Figur 5 einen um 90° gegenüber der Darstellung nach Figur 4 gedrehten Schnitt durch dasselbe Uhrgehäuse, und
Figur 6 einen Schnitt der Verbindungsstelle von Uhrglas, Gehäuse, Glasreif und Gehäusekappe in vergrösserter Darstellung.

Nach den Figuren weist das Uhrgehäuse eine aus Kunststoff gefertigte Gehäuseschale 1 mit angeformten Bandanschlüssen 2 und einem nach oben gerichteten Ringflansch 3 auf, dessen Innenumfang und dessen Aussenumfang im betrachteten Beispiel zylindrisch sind. Am Innenumfang der Gehäuseschale 1 ist eine nach innen ragende Ringschulter 1a vorgesehen. Am Aussenumfang der Gehäuseschale 1 ist, etwa in Höhe der Oberseite der Bandanschlüsse 2, eine nach aussen ragende Ringschulter 1b vorgesehen. Diese beiden Ringschultern 1a und 1b bilden jeweils das untere Ende des Innenumfangs bzw. des Aussenumfangs des Ringflansches 3.

Ein topfförmiges, aus Kunststoff bestehendes Uhrglas 4 mit einem nach unten ragenden, ringförmigen Rand 5 ist in die durch den Ringflansch 3 der Gehäuseschale 1 begrenzte Gehäuseöffnung eingesetzt und liegt mit der Unterkante des Randes 5 auf der nach innen ragenden Ringschulter 1a auf. Am Innenunfang des Glasrandes 5 sitzt ein aus Metall bestehender Spannring 11, der in eine ringförmige Aussparung im unteren Bereich des Rands 5 eingepresst ist. Der zylindrische Aussenumfang des Uhrglases 4 ist an seiner Oberkante mit einer Abschrägung 4a und an seiner Unterkante mit einer Abschrägung 4b versehen.

Das Kleinuhrgehäuse weist ausserdem eine aus Metall, vorzugsweise aus Stahl, bestehende Gehäusekappe 6 und einen Glasreif 10 auf. Die Gehäusekappe 6 hat eine den Aussenumfang der Gehäuseschale 1 abdeckende Umfangswand 7, diametral gegenüberliegende, die Bandanschlüsse 2 überdeckende Seitenflansche 8 und an der Oberseite einen nach innen ragenden Rand 9, der sich in Verlängerung der Seitenflansche 8 nach innen erstreckt. Eine in der Umfangswand 7 vorgesehene Oeffnung 7a dient zum Durchtritt der Zeigerstellwelle.

Diese Gehäusekappe 6 ist, wie Figuren 4 bis 6 zeigen, auf den Ringflansch 3 der Gehäuseschale 1 aufgeschoben und liegt mit ihrem nach innen ragenden Rand 9 auf der äusseren Ringschulter 1b der Gehäuseschale 1 auf.

Der Glasreif 10, der im betrachteten Beispiel einen zylindrischen Innenumfang hat und an seiner inneren Unterkante eine Abschrägung 10a aufweist, ist auf den Ringflansch 3 der Gehäuseschale 1 aufgepresst, wobei seine Innenfläche gegen den Aussenumfang des Ringflansches 3 drückt und seine Unterkante die Gehäusekappe 6 festklemmt. Der Innendurchmesser des Glasreifs 10 ist so bemessen, dass der Ringflansch 3 etwas radial nach innen komprimiert und verformt wird, wodurch das Uhrglas 4 radial eingeklemmt und so wasserdicht an der Gehäuseschale befestigt wird. Der steife innere Spannring 11 sorgt dabei, gewissermassen as Widerlager, für eine genügend starke Einklemmung des Glasrands 5.

Auf diese Weise wird eine einfache, sichere und verhältnismässig leicht lösbare Befestigung der Gehäusekappe 6 und des Uhrglases 4 erreicht, so dass diese Teile vom Händler oder Uhrenfachmann beim Reparaturservice ausgewechselt werden können. Zu diesem Zwecke braucht lediglich, beispielsweise mit einem Messer oder einem Schraubenzieher, der Glasreif 10 angehoben und gelöst zu werden, woraufhin Gehäusekappe 6 und Uhrglas 4 entfernt und durch andere Teile ersetzt werden können. Zur Befestigung braucht lediglich der Glasreif 10 wieder auf den Ringflansch 3 aufgepresst zu werden, was durch die Abschrägung 10a an der Unterkante des Glasreifs erleichtert wird.

Insbesondere kann der Uhrenhändler selber nach eigenem Geschmack oder nach Wunsch des Kunden eine bestimmte Gehäusekappe mit einer Gehäuseschale kombinieren.

Der hier verwendete Ausdruck Gehäuseschale schliesst natürlich auch ein aus einem Gehäusemittelteil und einem daran befestigten Boden bestehendes Gehäuse ein. Ausserdem ist die Erfindung nicht auf das beschriebene Ausführungsbeispiel beschränkt, sondern lässt hinsichtlich der Ausgestaltung der Gehäuseschale, der Gehäusekappe, des Glasreifs und des Uhrglases manigfache Varianten zu.

## Patentansprüche

1. Kleinuhrgehäuse mit einer aus Kunststoff bestehenden Gehäuseschale (1), deren Oberseite durch ein Uhrglas (4) verschlossen ist, und mit einer die Gehäuseschale (1) umgebenden Gehäusekappe (6), dadurch gekennzeichnet, dass ein das Uhrglas (4) haltender Glasreif (10) vorgesehen ist und dass die Gehäusekappe (6) mit einem nach innen vorspringenden Rand (9) auf einer äusseren Ringschulter (1b) der Gehäuseschale (1) aufliegt und durch den auf die Gehäuseschale (1) aufgepressten Glasreif (10) eingeklemmt und an der Gehäuseschale (1) befestigt ist.

2. Kleinuhrgehäuse nach Anspruch 1, dadurch gekennzeichnet, dass die Gehäusekappe (6) aus Metall, vorzugsweise aus Stahl besteht.

3. Kleinuhrgehäuse nach Anspruch 1 oder 2, dadurch gekennzeichnet, dass die Gehäuseschale (1) an ihrer Oberseite einen nach oben gerichteten Ringflansch (3) aufweist, an dessen Aussenseite die erwähnte, nach aussen vorspringende Ringschulter (1b) und an dessen Innenseite eine nach innen vorspringende Ringschulter (1a) der Gehäuseschale (1) vorgesehen ist, dass das Uhrglas (4) einen nach unten weisenden Rand (5) aufweist, der, innerhalb des erwähnten Ringflansches (3) der Gehäuseschale (1) liegend, auf der nach innen vorspringenden Ringschulter (1a) aufliegt, und dass der Glasreif (10), unter Einklemmung der Gehäusekappe (6), auf den Aussenumfang des Ringflansches (3) aufgepresst ist, welcher das Uhrglas (4) radial einklemmt.

4. Kleinuhrgehäuse nach Anspruch 3, dadurch gekennzeichnet, dass der Innenumfang des Glasreifs (10), die Umfangsflächen des Ringflanschs (3) und der Aussenumfang des Glasrandes (5) zylindrisch sind und die innere Unterkante des Glasreifs (10) mit einer Abschrägung (10a) versehen ist.

5. Kleinuhrgehäuse nach Anspruch 3 oder 4, dadurch gekennzeichnet, dass der Glasrand (5) im unteren Bereich seines Innenumfangs mit einem in eine ringförmige Aussparung eingepressten Spannring (11) versehen ist.

6. Kleinuhrgehäuse in Form einer Armbanduhr mit an der Gehäuseschale (1) angeformten Bandanschlüssen (2) nach einem der Ansprüche 1 bis 5, dadurch gekennzeichnet, dass die Gehäusekappe (6) diametral gegenüberliegende Seitenflansche (8) hat, welche die Bandanschlüsse (2) überdecken.
